# EUROPÄISCHE PATENTSCHRIFT

(11) **EP 4 078 631 B1**
(45) Veröffentlichungstag und Bekanntmachung des Hinweises auf die Patenterteilung: **21.05.2025**
(21) Anmeldenummer: 20839129.2
(22) Anmeldetag: 30.12.2020
(51) Int. Cl.: H01F 27/26, H01F 27/28, H01F 38/26

(54) **SPANNUNGSWANDLER**
VOLTAGE TRANSFORMER
CONVERTISSEUR DE TENSION

(30) Priorität: 30.01.2020 DE 102020201100
(43) Veröffentlichungstag der Anmeldung: 26.10.2022
(73) Patentinhaber: HSP Hochspannungsgeräte GmbH, 53842 Troisdorf (DE)
(72) Erfinder: KNAB, Wolfgang, 96103 Hallstadt (DE)
(74) Vertreter: Betten & Resch
(86) Internationale Anmeldenummer: PCT/EP2020/088028
(87) Internationale Veröffentlichungsnummer: WO 2021/151614

(56) Entgegenhaltungen:
- EP-A1- 2 144 261
- EP-A1- 2 887 368
- WO-A1-2017/036715
- JP-A- 2004 055 740

## Beschreibung

Die Erfindung betrifft einen Spannungswandler.

Insbesondere betrifft die Erfindung einen Spannungswandler für eine Hochspannungsschaltanlage. Mit einem derartigen Spannungswandler werden hohe Wechselspannungen proportional und phasengenau zu Mess-, Schutz- oder Steuerungszwecken auf niedrigere Werte transformiert. Ein induktiver Spannungswandler weist dazu in der Regel wenigstens einen in einem metallischen Kapselungsgehäuse angeordneten Magnetkern auf, um den herum eine Primärwicklung und (wenigstens) eine Sekundärwicklung verlaufen. Die korrekte Anordnung und ausreichende Fixierung der Aktivteile (Magnetkerne mit Wicklungen) des Spannungswandlers in dem Kapselungsgehäuse sind dabei aus Gründen der Ausprägung des elektrischen Hochspannungsfeldes sehr wichtig, weil eine inkorrekte Anordnung oder ungenügende Fixierung der Aktivteile zu Beschädigungen bis hin zu Totalausfällen des Spannungswandlers führen kann.

Aus der WO 2017/036715 A1, der EP 2 887 368 A1, der JP 2004 055740 A und der EP 2 144 261 A1 sind induktive Spannungswandler bekannt, bei denen jeweils ein Magnetkern mittels einer Halterung mit einem Deckel verbunden ist.

Der Erfindung liegt die Aufgabe zugrunde, einen Spannungswandler anzugeben, der insbesondere hinsichtlich der Befestigung aber auch Positionierbarkeit seiner Aktivteile und der Anzahl der Bauteile verbessert ist.

Die Aufgabe wird erfindungsgemäß durch einen Spannungswandler mit den Merkmalen des Anspruchs 1 gelöst.

Vorteilhafte Ausgestaltungen der Erfindung sind Gegenstand der Unteransprüche.

Der Deckel verschließt beispielsweise ein Kapselungsgehäuse des Spannungswandlers. Die Ausformung des Deckels mit einer Positionierfassung für jeden Magnetkern ermöglicht eine einfache und präzise Positionierung jedes Magnetkerns ohne Positionierlehren oder ähnliche Hilfsmittel. Die Halterung eines Magnetkerns mit zwei Rahmenelementen ermöglicht eine mechanische Fixierung des an einer Positionierfassung gelagerten Magnetkerns zwischen den beiden Rahmenelementen. Die Halterung vermag den Magnetkern mit der Halterung zu verspannen und elektrische Felder auszuprägen. Die Erfindung vereinfacht damit die Montage des Spannungswandlers und kann die Anzahl der Bauteile des Spannungswandlers zur Fixierung und Verspannung der Aktivteile und zur Ausbildung elektrischer Felder auf eine gewünschte Art reduzieren.

Bei der Erfindung weist die Halterung jedes Magnetkerns Spannelemente auf, durch die der Magnetkern mit der Halterung verspannt ist. Erfindungsgemäß umfassen die Spannelemente der Halterung jedes Magnetkerns zwei Klemmelemente und eine die beiden Klemmelemente verbindende Spannstange, jedes Klemmelement ist formschlüssig zwischen benachbarten Enden der beiden Rahmenelemente der Halterung angeordnet und die Spannstange verläuft entlang des Wicklungsschenkels des Magnetkerns. Dadurch ermöglicht die Halterung eines Magnetkerns die Verspannung des Magnetkerns mit der Halterung durch formschlüssig mit den beiden Rahmenelementen verbundene Klemmelemente, die an den Magnetkern gedrückt werden.

Beispielsweise ist jedes Klemmelement der Halterung eines Magnetkerns an einem Übergangsbereich zwischen einem Seitenschenkel und dem Wicklungsschenkel des Magnetkerns angeordnet. Dabei weist der Übergangsbereich beispielsweise eine gebogene Oberfläche auf, an der das Klemmelement anliegt. Dadurch können die Klemmelemente zum Verspannen des Magnetkerns in einfacher Weise an die gebogene Oberfläche des Übergangsbereichs gedrückt werden, indem sie an der Spannstange entlang dieser Oberfläche verschoben werden. Beispielsweise weisen als Schnittbandkerne ausgeführte Magnetkerne Übergangsbereiche zwischen den Seitenschenkeln und dem Wicklungsschenkel mit gebogenen Oberflächen auf und eignen sich daher besonders für diese Ausgestaltung der Erfindung.

Die Spannstange der Halterung jedes Magnetkerns weist beispielsweise wenigstens einen durch ein Klemmelement geführten Endbereich mit einem Gewinde auf, auf das ein Schraubelement geschraubt ist, das das Klemmelement an den Magnetkern drückt. Dadurch kann ein Magnetkern mit seiner Halterung in einfacher Weise durch das Anziehen wenigstens eines Schraubelements verspannt werden.

Bei einer weiteren Ausgestaltung der Erfindung weist jedes Rahmenelement der Halterung jedes Magnetkerns eine Schirmung mit einer Oberfläche auf, die den um den Magnetkern herum angeordneten Wicklungen zugewandt ist. Die Schirmung verläuft beispielsweise auf beiden Seiten der um den Magnetkern herum angeordneten Wicklungen teilumfänglich um den Wicklungsschenkel des Magnetkerns und/oder entlang beider Seitenschenkel und/oder entlang des Basisschenkels. Bei diesen Ausgestaltungen der Erfindung umfasst die Halterung jedes Magnetkerns also an den Rahmenelementen angeordnete Schirmungen zum Abschirmen elektrischer Felder, beispielsweise um hohe Feldstärken an Kanten der Rahmenelemente zu vermeiden. Durch die in die Rahmenelemente integrierten Schirmungen können separate beziehungsweise zusätzliche Schirmungen vorteilhaft entfallen oder reduziert werden.

Bei einer weiteren Ausgestaltung der Erfindung ist an der Positionierfassung jedes Magnetkerns der Basisschenkel des Magnetkerns formschlüssig gelagert. Mit anderen Worten wird bei dieser Ausgestaltung der Erfindung der Basisschenkel jedes Magnetkerns in einer Positionierfassung des Deckels gelagert. Diese Ausgestaltung der Erfindung ermöglicht eine platzsparende Ausführung des Spannungswandlers, bei der die Wicklungen des Spannungswandlers im Wesentlichen in zu dem Deckel orthogonalen Ebenen verlaufen.

Bei einer weiteren Ausgestaltung der Erfindung ist jedes Rahmenelement lösbar, beispielsweise durch wenigstens eine Schraubverbindung, mit dem Deckel verbunden. Dadurch können die Rahmenelemente der Halterung eines Magnetkerns in einfacher Weise nach der Positionierung des Magnetkerns in einer Positionierfassung an dem Deckel montiert werden.

Bei einer weiteren Ausgestaltung der Erfindung weist der Spannungswandler drei Magnetkerne auf. Beispielsweise sind die Wicklungsschenkel der Magnetkerne sternförmig in einem Winkel von 120 Grad zueinander angeordnet. Dies ermöglicht insbesondere eine zweckmäßige Ausführung des Spannungswandlers für dreiphasige Wechselspannungen.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung von Ausführungsbeispielen, die im Zusammenhang mit den Zeichnungen näher erläutert werden. Dabei zeigen:
- FIG 1: eine perspektivische Darstellung eines ersten Ausführungsbeispiels eines Spannungswandlers,
- FIG 2: eine perspektivische Darstellung des in Figur 1 gezeigten Spannungswandlers im Bereich einer Positionierfassung,
- FIG 3: eine perspektivische Darstellung eines zweiten Ausführungsbeispiels eines Spannungswandlers.

Einander entsprechende Teile sind in den Figuren mit denselben Bezugszeichen versehen.

Figur 1 (FIG 1) zeigt eine perspektivische Darstellung eines ersten Ausführungsbeispiels eines Spannungswandlers 1. Der Spannungswandler 1 ist für einphasige Wechselspannungen ausgelegt. Der Spannungswandler 1 umfasst einen Deckel 3, eine Primärwicklung 5, eine Sekundärwicklung, eine Elektrode 7, einen Magnetkern 9 und eine Halterung 11 für den Magnetkern 9.

Der Deckel 3 verschließt ein nicht dargestelltes Kapselungsgehäuse, in dem die Primärwicklung 5, die Sekundärwicklung, die Elektrode 7, der Magnetkern 9 und die Halterung 11 angeordnet sind.

Der Magnetkern 9 umfasst einen Wicklungsschenkel 12, um den herum die Primärwicklung 5 und die Sekundärwicklung angeordnet sind, einen von dem Wicklungsschenkel 12 beabstandeten und parallel zu dem Wicklungsschenkel 12 verlaufenden Basisschenkel 13 und zwei Seitenschenkel 14, die jeweils den Wicklungsschenkel 12 und den Basisschenkel 13 miteinander verbinden und senkrecht zu dem Wicklungsschenkel 12 und dem Basisschenkel 13 verlaufen. Der Magnetkern 9 ist als ein Schnittbandkern ausgebildet. Der Übergangsbereich 16 zwischen einem Seitenschenkel 14 und dem Wicklungsschenkel 12 und der Übergangsbereich 17 zwischen einem Seitenschenkel 14 und dem Basisschenkel 13 weisen jeweils eine gebogene außenliegende Oberfläche 19 auf. Die Primärwicklung 5 verläuft um die Sekundärwicklung herum, so dass die Sekundärwicklung in Figur 1 nicht sichtbar ist. Ein Ende der Primärwicklung 5 ist mit der Elektrode 7 verbunden, die um einen Mittelabschnitt der Primärwicklung 5 herum angeordnet ist.

Der Deckel 3 weist eine Positionierfassung 21 auf, die dazu eingerichtet ist, den Magnetkern 9 an dem Deckel 3 zu positionieren. An der Positionierfassung 21 ist der Basisschenkel 13 des Magnetkerns 9 formschlüssig gelagert.

Figur 2 (FIG 2) zeigt einen Ausschnitt des in Figur 1 gezeigten Spannungswandlers 1 im Bereich der Positionierfassung 21 in einer perspektivischen Darstellung.

Die Halterung 11 umfasst zwei Rahmenelemente 23, zwei Klemmelemente 25, eine Spannstange 27 und zwei Schraubelemente 29.

Die Rahmenelemente 23 sind auf einander gegenüberliegenden Seiten des Magnetkerns 9 angeordnet und verlaufen jeweils entlang der beiden Seitenschenkel 14 und des Basisschenkels 13. Die Rahmenelemente 23 haben damit jeweils eine im Wesentlichen U-förmige Gestalt. Jedes Rahmenelement 23 ist durch eine Schraubverbindung 31 lösbar mit dem Deckel 3 verbunden. Ferner weist jedes Rahmenelement 23 eine Schirmung 33 mit einer gewölbten Oberfläche auf, die den um den Magnetkern 9 herum angeordneten Wicklungen (Primärwicklung 5, Sekundärwicklung) zugewandt ist. Die Schirmung 33 verläuft auf beiden Seiten der Wicklungen teilumfänglich um den Wicklungsschenkel 12 sowie entlang beider Seitenschenkel 14 und des Basisschenkels 13, wobei die Schirmungen 33 der beiden Rahmenelemente 23 einander nicht berühren. Insbesondere sind die Schirmungen 33 der beiden Rahmenelemente 23 im Bereich des Wicklungsschenkels 12 auf beiden Seiten der Wicklungen durch jeweils einen Spalt 35 voneinander beabstandet, der eine elektrische Verbindung der Rahmenelemente 23 in dem Kernfenster im elektromagnetischen Nahfeld der Wicklungen verhindert.

Jedes Klemmelement 25 ist formschlüssig zwischen benachbarten Enden der beiden Rahmenelemente 23 an einem Übergangsbereich 16 zwischen einem Seitenschenkel 14 und dem Wicklungsschenkel 12 des Magnetkerns 9 angeordnet. Die Spannstange 27 verbindet die beiden Klemmelemente 25 miteinander und verläuft entlang des Wicklungsschenkels 12. Jeder Endbereich der Spannstange 27 ist durch ein Klemmelement 33 geführt und weist ein Gewinde auf, auf das ein Schraubelement 29 geschraubt ist, das das Klemmelement 25 an die gebogene Oberfläche 19 des Übergangsbereichs 16 zwischen einem Seitenschenkel 14 und dem Wicklungsschenkel 12 drückt.

Figur 3 (FIG 3) zeigt eine perspektivische Darstellung eines zweiten Ausführungsbeispiels eines Spannungswandlers 1. Der Spannungswandler 1 ist für dreiphasige Wechselspannungen ausgelegt. Der Spannungswandler 1 weist daher drei Magnetkerne 9 auf, um die herum jeweils eine Primärwicklung 5 und eine Sekundärwicklung angeordnet sind. Jeder Magnetkern 9 ist wie der Magnetkern 9 des in den Figuren 1 und 2 gezeigten Spannungswandlers 1 ausgebildet. Die Wicklungsschenkel 12 der Magnetkerne 9 sind sternförmig in einem Winkel von 120 Grad zueinander angeordnet. Die Basisschenkel 13 der Magnetkerne 9 sind analog zu dem Magnetkern 9 des in den Figuren 1 und 2 gezeigten Spannungswandlers 1 jeweils formschlüssig in einer Positionierfassung 21 eines Deckels 3 des Spannungswandlers 1 gelagert. Ferner weist der Spannungswandler 1 für jeden Magnetkern 9 eine Halterung 11 auf, die wie die Halterung 11 des Magnetkerns 9 des in den Figuren 1 und 2 gezeigten Spannungswandlers 1 ausgebildet und mit einer Schraubverbindung 31 an dem Deckel 3 befestigt ist.

Obwohl die Erfindung im Detail durch bevorzugte Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Ansprüche zu verlassen.

## Patentansprüche

1. Spannungswandler (1), umfassend
- wenigstens einen Magnetkern (9) mit einem Wicklungsschenkel (12), um den herum Wicklungen des Spannungswandlers (1) angeordnet sind, einem von dem Wicklungsschenkel (12) beabstandeten Basisschenkel (13) und zwei Seitenschenkeln (14), die jeweils den Wicklungsschenkel (12) und den Basisschenkel (13) miteinander verbinden,
- einen Deckel (3), der für jeden Magnetkern (9) eine Positionierfassung (21) aufweist, in der der Magnetkern (9) an dem Deckel (3) positioniert ist,
- für jeden Magnetkern (9) eine Halterung (11) mit zwei voneinander beabstandeten Rahmenelementen (23), die auf einander gegenüberliegenden Seiten des Magnetkerns (9) jeweils entlang der beiden Seitenschenkel (14) und des Basisschenkels (13) verlaufen und jeweils mit dem Deckel (3) verbunden sind, wobei
- die Halterung (11) jedes Magnetkerns (9) Spannelemente (25, 27) aufweist, durch die der Magnetkern (9) mit der Halterung (11) verspannt ist, **dadurch gekennzeichnet, dass**
- die Spannelemente (25, 27) der Halterung (11) jedes Magnetkerns (9) zwei Klemmelemente (25) und eine die beiden Klemmelemente (25) verbindende Spannstange (27) umfassen, jedes Klemmelement (25) formschlüssig zwischen benachbarten Enden der beiden Rahmenelemente (23) der Halterung (11) angeordnet ist und die Spannstange (27) entlang des Wicklungsschenkels (12) des Magnetkerns (9) verläuft.

2. Spannungswandler (1) nach Anspruch 1, wobei jedes Klemmelement (25) an einem Übergangsbereich (16) zwischen einem Seitenschenkel (14) und dem Wicklungsschenkel (12) des Magnetkerns (9) angeordnet ist.

3. Spannungswandler (1) nach Anspruch 2, wobei der Übergangsbereich (16) eine gebogene Oberfläche (19) aufweist, an der das Klemmelement (25) anliegt.

4. Spannungswandler (1) nach einem der Ansprüche 1 bis 3, wobei die Spannstange (27) der Halterung (11) jedes Magnetkerns (9) wenigstens einen durch ein Klemmelement (25) geführten Endbereich mit einem Gewinde aufweist, auf das ein Schraubelement (29) geschraubt ist, das das Klemmelement (25) an den Magnetkern (9) drückt.

5. Spannungswandler (1) nach einem der vorhergehenden Ansprüche, wobei jedes Rahmenelement (23) der Halterung (11) jedes Magnetkerns (9) eine Schirmung (33) mit einer Oberfläche aufweist, die den um den Magnetkern (9) herum angeordneten Wicklungen zugewandt ist.

6. Spannungswandler (1) nach Anspruch 5, wobei die Schirmung (33) auf beiden Seiten der um den Magnetkern (9) herum angeordneten Wicklungen teilumfänglich um den Wicklungsschenkel (12) des Magnetkerns (9) verläuft.

7. Spannungswandler (1) nach Anspruch 5 oder 6, wobei die Schirmung (33) entlang beider Seitenschenkel (14) des Magnetkerns (9) verläuft.

8. Spannungswandler (1) nach einem der Ansprüche 5 bis 7, wobei die Schirmung (33) entlang des Basisschenkels (13) des Magnetkerns (9) verläuft.

9. Spannungswandler (1) nach einem der vorhergehenden Ansprüche, wobei an der Positionierfassung (21) jedes Magnetkerns (9) der Basisschenkel (13) des Magnetkerns (9) formschlüssig gelagert ist.

10. Spannungswandler (1) nach einem der vorhergehenden Ansprüche, wobei jedes Rahmenelement (23) lösbar mit dem Deckel (3) verbunden ist.

11. Spannungswandler (1) nach einem der vorhergehenden Ansprüche, wobei jedes Rahmenelement (23) durch wenigstens eine Schraubverbindung (31) mit dem Deckel (3) verbunden ist.

12. Spannungswandler (1) nach einem der vorhergehenden Ansprüche mit drei Magnetkernen (9).

13. Spannungswandler (1) nach Anspruch 12, wobei die Wicklungsschenkel (12) der Magnetkerne (9) sternförmig in einem Winkel von 120 Grad zueinander angeordnet sind.

## Claims

1. Voltage transformer (1), comprising
- at least one magnetic core (9) having a winding leg (12) around which windings of the voltage transformer (1) are arranged, a base leg (13) spaced apart from the winding leg (12), and two side legs (14) which each interconnect the winding leg (12) and the base leg (13),
- a cover (3) which comprises a positioning receptacle (21) for each magnetic core (9), in which receptacle the magnetic core (9) is positioned on the cover (3),
- a holder (11) for each magnetic core (9), comprising two mutually spaced frame elements (23) which extend on mutually opposing sides of the magnetic core (9), in each case along the two side legs (14) and the base leg (13), and are in each case connected to the cover (3),
wherein
- the holder (11) of each magnetic core (9) comprises tensioning elements (25, 27) by which the magnetic core (9) is braced with the holder (11),
**characterised in that**
- the tensioning elements (25, 27) of the holder (11) of each magnetic core (9) comprise two clamping elements (25) and a tie rod (27) connecting the two clamping elements (25), each clamping element (25) is arranged in a form-fitting manner between adjacent ends of the two frame elements (23) of the holder (11) and the tie rod (27) extends along the winding leg (12) of the magnetic core (9).

2. Voltage transducer (1) according to claim 1, wherein each clamping element (25) is arranged at a transition region (16) between a side leg (14) and the winding leg (12) of the magnetic core (9).

3. Voltage transducer (1) according to claim 2, wherein the transition region (16) comprises a curved surface (19) on which the clamping element (25) rests.

4. Voltage transducer (1) according to any of claims 1 to 3, wherein the tie rod (27) of the holder (11) of each magnetic core (9) comprises at least one end region which is guided through a clamping element (25) and comprises a thread, onto which a screw element (29) is screwed which presses the clamping element (25) onto the magnetic core (9).

5. Voltage transformer (1) according to any of the preceding claims, wherein each frame element (23) of the holder (11) of each magnetic core (9) comprises a shielding (33) having a surface which faces the windings arranged around the magnetic core (9).

6. Voltage transformer (1) according to claim 5, wherein the shielding (33) extends on both sides of the windings arranged around the magnetic core (9), partially around the winding leg (12) of the magnetic core (9).

7. Voltage transformer (1) according to either claim 5 or claim 6, wherein the shielding (33) extends along both side legs (14) of the magnetic core (9).

8. Voltage transformer (1) according to any of claims 5 to 7, wherein the shielding (33) extends along the base leg (13) of the magnetic core (9).

9. Voltage transformer (1) according to any of the preceding claims, wherein the base leg (13) of the magnetic core (9) is mounted in a form-fitting manner at the positioning recess (21) of each magnetic core (9).

10. Voltage transformer (1) according to any of the preceding claims, wherein each frame element (23) is detachably connected to the cover (3).

11. Voltage transformer (1) according to any of the preceding claims, wherein each frame element (23) is connected to the cover (3) by at least one screw connection (31).

12. Voltage transformer (1) according to any of the preceding claims comprising three magnetic cores (9).

13. Voltage transformer (1) according to claim 12, wherein the winding legs (12) of the magnetic cores (9) are arranged in a start shape at an angle of 120 degrees relative to one another.

## Revendications

1. Convertisseur de tension (1), comprenant
- au moins un noyau magnétique (9) avec une branche d'enroulement (12) autour de laquelle sont agencés des enroulements du convertisseur de tension (1), une branche de base (13) située à distance de la branche d'enroulement (12) et deux branches latérales (14) qui relient chacune la branche d'enroulement (12) et la branche de base (13) l'une à l'autre,
- un couvercle (3) qui présente, pour chaque noyau magnétique (9), une monture de positionnement (21) dans laquelle le noyau magnétique (9) est positionné sur le couvercle (3), et
- pour chaque noyau magnétique (9), un élément de retenue (11) avec deux éléments (23) formant châssis espacés l'un de l'autre, qui s'étendent chacun sur des côtés opposés du noyau magnétique (9) le long des deux branches latérales (14) et de la branche de base (13), et qui sont chacun reliés au couvercle (3),
dans lequel
- l'élément de retenue (11) de chaque noyau magnétique (9) présente des éléments de serrage (25, 27) par lesquels le noyau magnétique (9) est serré avec l'élément de retenue (11), **caractérisé en ce que**
- les éléments de serrage (25, 27) de l'élément de retenue (11) de chaque noyau magnétique (9) comprennent deux éléments de blocage (25) et une barre de serrage (27) reliant les deux éléments de blocage (25), chaque élément de blocage (25) est agencé par complémentarité de forme entre des extrémités voisines des éléments (23) formant châssis de l'élément de retenue (11) et la barre de serrage (27) s'étend le long de la branche d'enroulement (12) du noyau magnétique (9).

2. Convertisseur de tension (1) selon la revendication 1, dans lequel chaque élément de blocage (25) est agencé dans une zone de transition (16) entre une branche latérale (14) et la branche d'enroulement (12) du noyau magnétique (9).

3. Convertisseur de tension (1) selon la revendication 2, dans lequel la zone de transition (16) présente une surface incurvée (19) contre laquelle l'élément de blocage (25) vient en appui.

4. Convertisseur de tension (1) selon l'une des revendications 1 à 3, dans lequel la tige de serrage (27) de l'élément de retenue (11) de chaque noyau magnétique (9) comprend au moins une zone d'extrémité traversée par un élément de blocage (25) et présentant un filetage sur lequel est vissé un élément de vissage (29) qui presse l'élément de blocage (25) contre le noyau magnétique (9).

5. Convertisseur de tension (1) selon l'une des revendications précédentes, dans lequel chaque élément (23) formant châssis de l'élément de retenue (11) de chaque noyau magnétique (9) comprend un blindage (33) ayant une surface tournée vers les enroulements agencés autour du noyau magnétique (9).

6. Convertisseur de tension (1) selon la revendication 5, dans lequel le blindage (33) s'étend de part et d'autre des enroulements agencés autour du noyau magnétique (9), sur une partie de la circonférence de la branche d'enroulement (12) du noyau magnétique (9).

7. Convertisseur de tension (1) selon la revendication 5 ou la revendication 6, dans lequel le blindage (33) s'étend le long des deux branches latérales (14) du noyau magnétique (9).

8. Convertisseur de tension (1) selon l'une des revendications 5 à 7, dans lequel le blindage (33) s'étend le long de la branche de base (13) du noyau magnétique (9).

9. Convertisseur de tension (1) selon l'une des revendications précédentes, dans lequel la branche de base (13) de chaque noyau magnétique (9) est montée par complémentarité de forme sur la monture de positionnement (21) de ce noyau magnétique (9).

10. Convertisseur de tension (1) selon l'une des revendications précédentes, dans lequel chaque élément (23) formant châssis est relié de manière amovible au couvercle (3).

11. Convertisseur de tension (1) selon l'une des revendications précédentes, dans lequel chaque élément (23) formant châssis est relié au couvercle (3) par au moins un assemblage vissé (31).

12. Convertisseur de tension (1) selon l'une des revendications précédentes comprenant trois noyaux magnétiques (9).

13. Convertisseur de tension (1) selon la revendication 12, dans lequel les branches d'enroulement (12) des noyaux magnétiques (9) sont agencées en étoile et forment entre elles un angle de 120 degrés.
